# EUROPÄISCHE PATENTSCHRIFT

(11) **EP 2 372 259 B1**
(45) Veröffentlichungstag und Bekanntmachung des Hinweises auf die Patenterteilung: **11.05.2016**
(21) Anmeldenummer: 11159306.7
(22) Anmeldetag: 23.03.2011
(51) Int. Cl.: F24D 19/10

(54) **Verfahren zur Erwärmung von Wasser nach dem Durchlaufprinzip und Wassererwärmungssystem**
Method for heating water according to the circulation principle and water heating system
Procédé de chauffage d'eau en continu et système de chauffage d'eau

(30) Priorität: 27.03.2010 DE 102010013139
(43) Veröffentlichungstag der Anmeldung: 05.10.2011
(73) Patentinhaber: Robert Bosch GmbH, 70442 Stuttgart (DE)
(72) Erfinder: Verdaasdonk, Bart, 7545 MA Hengelo (NL); de Bruin, Robbert Cornelis, 71739 Oberriexingen (DE)

(56) Entgegenhaltungen:
- EP-A1- 0 556 736
- EP-A2- 0 886 110
- EP-A2- 1 691 138
- DE-A1- 19 725 952

## Beschreibung

Die Erfindung betrifft ein Verfahren zur Erwärmung von Wasser variablen Volumenstroms nach dem Durchlaufprinzip nach den Oberbegriffen der Patentansprüche 1 und 3, bei denen ein Wärmeerzeuger ein von einer Pumpe in einem Kreislauf gefördertes Heizfluid erwärmt, das Heizfluid ein im Durchlauf geführtes Wasser erwärmt, und mindestens ein in einem Wasserweg angeordneter Messfühler eine Auslauftemperatur T_{W} und/oder einen Volumenstrom V_{W} des Wassers misst. Ferner betrifft die Erfindung ein Wassererwärmungssystem nach dem Durchlaufprinzip nach dem Oberbegriff des Patentanspruches 10 mit einem Wärmeerzeuger, einem vom Wärmeerzeuger beheizten Heizfluidkreislauf, der von einer Pumpe gefördert wird, einem vom Heizfluidkreislauf beheizten Wasserdurchlauf und mindestens einem in einem Wasserweg angeordneten Messfühler zum Erfassen einer Auslauftemperatur T_{W} und/oder eines Volumenstroms V_{W} des Wassers.

Diese Verfahren kommen zum Beispiel in sogenannten Kombinationsheizgeräten zur Anwendung. Kombinationsheizgeräte können zwei Heizaufgaben lösen, beispielsweise eine Warmwasserheizung für die Raumerwärmung sowie eine Trinkwarmwasserbereitung für Anwendungen in Küche und Sanitärbereich. In der Regel erwärmt ein im Heizgerät angeordneter Wärmeerzeuger (Wärmequelle) über einen Primärwärmetauscher ein im Kreislauf fließendes Heizfluid (Heizungswasser), das in einem Raumheizungsmodus von einer Pumpe (Umwälzpumpe) von dem Heizgerät über Vorlauf- und Rücklaufleitungen bis in die zu beheizenden Räume gefördert wird und dort die Wärme beispielsweise über Raumheizkörper (Verbraucher, Wärmesenke) an den Raum abgibt. In einem Modus zur Trinkwarmwasserbereitung lenkt ein Umschaltventil das Heizfluid zu einem oft ebenfalls im Heizgerät angeordneten Sekundärwärmetauscher (zum Beispiel Plattenwärmetauscher), wo es die Wärme an ein durchfließendes Trinkwasser überträgt.
So beschreibt die EP 0 886 110 A2 ein Verfahren zur Brauchwasserbereitstellung, bei dem während des Startvorgangs Brennerzündung und Starten der Umwälzpumpe geregelt werden. Nach dem Startvorgang wird entsprechend der Temperaturerhöhung die Drehzahl der Umwälzpumpe erhöht. Während der Trinkwasserzapfung wird eine konstante Drehzahl eingestellt.

Die DE 197 25 952 A1 zeigt ein Verfahren zur Erwärmung von Wasser, mit welchem sich die Aufheizzeit des Wassers verkürzt. Nach Erreichen eines dritten Temperaturwerts bleibt die Umwälzpumpe während der Trinkwasserzapfung eingeschaltet, wobei der Sollwert für die Auslauftemperatur des Wassers auch bei Änderung der Durchflussmenge über den Wärmeerzeuger gesteuert wird.
Die EP 0 556 736 A1 beschreibt ein Verfahren zur Raumheizung und Warmwasserbereitung. Durch eine kurzzeitige Erhöhung der Förderleistung der Umwälzpumpe wird der Volumenstrom des Heizwassers in einem Primärkreis erhöht, wenn eine gemessene Temperatur über einem Sollwert liegt. Ist diese Temperatur gering, wird die Leistung der Umwälzpumpe reduziert.
Der Wärmeerzeuger kann ein mit Heizöl oder Erdgas befeuerter Brenner, aber auch ein mit elektrischer Energie arbeitender Wärmeerzeuger sein. Der Wärmeerzeuger kann seine Wärmeleistung einschalten und ausschalten sowie in der Regel auch zwischen einer von Null verschiedenen Minimalleistung und einer Maximalleistung (Nennleistung) modulieren. Im Trinkwarmwassermodus kann damit Trinkwasser unterschiedlicher Volumenströme erwärmt werden. Für die Trinkwarmwasserbereitung können über einen Thermostaten, ein Regelgerät und/oder andere Komponenten eine Trinkwarmwasser-Solltemperatur sowie minimal und maximal zulässige Auslauftemperaturen vorgegeben werden. Der Betrag einer an den Wärmeerzeuger gestellten Wärmeanforderung zur Erreichung der Trinkwarmwasser-Solltemperatur ergibt sich aus dem Trinkwasservolumenstrom, der Temperatur des in den Sekundärwärmetauscher einlaufenden kalten Trinkwassers (Einlauftemperatur), der Solltemperatur des aus dem Sekundärwärmetauscher auslaufenden warmen Trinkwassers (Trinkwarmwasser) und der Wirkungsgradkette für die Wärmeübertragung zwischen Wärmeerzeuger und Trinkwarmwasser.

Es können nur solche Wärmeanforderungen, die im Bereich zwischen Minimalleistung und Maximalleistung des Wärmeerzeugers liegen, kontinuierlich und zuverlässig erfüllt werden. Ist die Wärmeanforderung größer als die maximale Wärmeleistung, so wird entweder die Solltemperatur oder der Volumenstrom des Trinkwarmwassers nicht erreicht (unterschritten). Ist die Wärmeanforderung kleiner als die minimale Wärmeleistung, so bleiben der Wärmeerzeuger und die Umwälzpumpe entweder dauerhaft ausgeschaltet oder sie müssen takten. Der Wärmeerzeuger geht dann in einen taktenden Betrieb über, wenn bei minimaler Wärmeleistung die gemessene Wasser-Auslauftemperatur die vorgegebene Wasser-Solltemperatur beziehungsweise die vorgegebene maximal zulässige Auslauftemperatur überschreitet. Takten bedeutet, dass der Wärmeerzeuger und/oder die Umwälzpumpe in kurzen Zeitabständen wiederholt einschalten und ausschalten und so im zeitlichen Durchschnitt gemittelte Wärmeleistungen bereitstellen, die kleiner als die minimale Wärmeleistung sind.

Im Taktbetrieb von Wärmeerzeuger und Umwälzpumpe kann die Auslauftemperatur des Trinkwarmwassers nicht konstant auf Solltemperatur T_{W0} gehalten werden, sondern schwankt synchron und eventuell etwas zeitversetzt mit den Ein- und Austaktungen (Ein-und Ausschaltungen) zwischen einer minimal zulässigen Auslauftemperatur T_{W0},_{MIN} und einer maximal zulässigen Auslauftemperatur T_{W0,MAX}. Diese minimal und maximal zulässigen Auslauftemperaturen bilden ein zulässiges Solltemperaturintervall (Hysterese). Da der Wärmeerzeuger selbst bei Minimalleistung gemessen an der Wärmeanforderung zuviel Wärme erzeugt, steigt die Auslauftemperatur des durch den Sekundärwärmetauscher fließenden Wassers bei eingeschaltetem Wärmeerzeuger und eingeschalteter Umwälzpumpe schnell an und erreicht bald die maximal zulässige Auslauftemperatur. Zu diesem Zeitpunkt werden der Wärmeerzeuger und die Umwälzpumpe durch den Thermostaten oder das Regelgerät ausgeschaltet, um ein Überschreiten der maximal zulässigen Auslauftemperatur und ein eventuelles Verbrühen eines Nutzers zu verhindern. Somit strömt anschließend bei ausgeschaltetem Wärmeerzeuger und ausgeschalteter Umwälzpumpe unerwärmtes, kaltes Wasser aus dem Sekundärwärmetauscher aus, die Auslauftemperatur fällt schnell und erreicht bald die minimal zulässige Auslauftemperatur, woraufhin der Wärmeerzeuger und die Umwälzpumpe schließlich wieder einschalten.

Besonders von Trinkwarmwasserbereitern wird ein hoher Warmwasserkomfort gefordert, das bedeutet eine möglichst genaue Einhaltung der Trinkwarmwasser-Solltemperatur bei verschiedenen Trinkwarmwasser-Zapfverläufen. Die einschlägigen Normen prüfen beispielsweise die Abweichung der Auslauftemperatur von der Solltemperatur bei andauernder Zapfung mit geringen und hohen Volumenströmen, bei unterbrochener Zapfung mit kürzeren und längeren Zapfpausen und anderes mehr. Gerade der Taktbetrieb von Wärmeerzeuger und Umwälzpumpe stellt hinsichtlich der Komfortanforderungen wegen der oben beschriebenen Schwankungen der Auslauftemperatur einen kritischen Betriebspunkt dar.

Neben den ungünstigen Auswirkungen eines Taktbetriebes auf den Trinkwarmwasserkomfort gibt es auch Aspekte der Lebensdauer und Effizienz, die gegen einen Taktbetrieb sprechen. Ein häufiges Ein- und Ausschalten verringert durch die hohe Anzahl mechanischer und thermischer Belastungszyklen die Lebensdauer und verkürzt die Wartungsintervalle der verwendeten Komponenten. Außerdem wird auch die Wärmeübertragungseffizienz durch häufige und wiederholte Auskühlverluste des Wärmeerzeugers verringert.

Bei Wärmeanforderungen zur Erwärmung von Wasser, die zwischen einer minimalen und einer maximalen Wärmeerzeugerwärmeleistung liegen, kann die Solltemperatur im Dauerbetrieb und ohne Takten von Wärmeerzeuger und Umwälzpumpe erreicht werden. Bei Änderungen der Wärmeanforderung, wie sie sich beispielsweise aus einer Änderung des Wasservolumenstroms, der Wassereinlauftemperatur oder der Solltemperatur ergeben, muss sich in gleichem Maße auch die Wärmeerzeugerwärmeleistung ändern. Sprunghafte Änderungen der Wärmeanforderung können in aller Regel jedoch nicht sofort, sondern nur zeitverzögert erfüllt werden. Das liegt an der thermischen Trägheit des aus Wärmeerzeuger, primärem Wärmetauscher, Heizfluidkreislauf und sekundärem Wärmetauscher bestehenden Wärmeübertragungssystems. Auch durch die Zeitverzögerung wird der Warmwasserkomfort negativ beeinflusst.

Der Wärmeerzeuger hat in der Regel eine vorgegebene, nicht überschreitbare Änderungsrate (Geschwindigkeit), mit der die Leistungsmodulation verändert werden kann. Die Wärmetauscher haben aufgrund ihrer Masse sowie der spezifischen Wärmekapazität und der Wärmeleitfähigkeit des Materials eine thermische Trägheit, die wie ein Wärmespeicher wirkt. Auch der Heizfluidkreislauf hat aufgrund seines Wasservolumens sowie der Masse und des Materials der verwendeten Rohrleitungselemente seine thermische Trägheit. Für den Heizfluidkreislauf sind nach heutigem Stand der Technik zur Trinkwarmwasserbereitung nur zwei Strömungszustände bekannt: Umwälzung bei nominellem Umwälzvolumen (Heizfluidvolumen) bzw. nomineller Pumpendrehzahl sowie Null-Umwälzung bei ausgeschalteter Pumpe.

Ändert sich also die Wärmeanforderung sprunghaft, so wird die an das Wasser übertragene Wärmeleistung nur zeitverzögert angepasst und wird die Solltemperatur nur zeitverzögert erreicht. Beispielsweise wird sich bei einer sprunghaften Erhöhung des Wasservolumenstroms die Wärmeerzeugerwärmeleistung mit der vorgegebenen Änderungsrate solange erhöhen und das Wärmeübertragungssystem an die neue Wärmeanforderung anpassen, bis die Auslauftemperatur nach einer anfänglichen Unterschreitung der Solltemperatur und/oder der minimal zulässigen Auslauftemperatur die Solltemperatur wieder erreicht. Bei einer sprunghaften Verringerung des Wasservolumenstroms wird dagegen die Auslauftemperatur die Solltemperatur oder die maximal zulässige Auslauftemperatur anfänglich überschreiten, und zwar solange, bis sich die Wärmeleistung mit seiner Änderungsrate entsprechend verringert und das Wärmeübertragungssystem an die neue Wärmeanforderung angepasst hat. Durch schlecht an die thermische Trägheit des Wärmeübertragungssystems angepasste Parameter eines der Temperaturregelung zugrundeliegenden Regelungsalgorithmus' kann es auch zu mehreren Über- und Unterschwingern der Auslauftemperatur gegenüber der Solltemperatur kommen.

Eine mögliche Lösung zur Gewährleistung eines hohen Trinkwarmwasserkomforts, einer Schonung der Komponenten und einer Effizienzsteigerung ist die Ausweitung des Leistungsmodulationsbereiches des Wärmeerzeugers. Heute weit verbreitete Wärmeerzeuger sind beispielsweise Ölbrenner und Gasbrenner. Sie decken oft einen Leistungsmodulationsbereich von etwa 1 : 4 ab, das bedeutet, dass sie zwischen 25 % und 100 % ihrer Nennwärmeleistung modulieren können. Bei Wärmeanforderungen unterhalb von 25 % gehen sie in den taktenden Betrieb über. Bei einer Ausweitung des Leistungsmodulationsbereiches auf zum Beispiel 1 : 10 können noch deutlich kleinere Wärmeanforderungen ohne Taktbetrieb erfüllt werden. Diese Erweiterung des Modulationsbereiches erfordert jedoch oft den Einsatz teurer Komponenten.

Der Erfindung liegt die Aufgabe zugrunde, ein Verfahren zur Erwärmung von Wasser nach dem Durchlaufprinzip und ein Wassererwärmungssystem zu schaffen, die unter weitgehender Beibehaltung herkömmlicher Komponenten die genannten Nachteile bei geringen und bei wechselnden Wärmeanforderungen überwinden sowie einen hohen Warmwasserkomfort und eine verbesserte Betriebsweise hinsichtlich der Komponentenlebensdauer bieten.

Erfindungsgemäß wird dies durch die Gegenstände mit den Merkmalen der Patentansprüche 1, 3 und 10 gelöst. Vorteilhafte Weiterbildungen sind den Unteransprüchen zu entnehmen.

Das erfindungsgemäße Verfahren zur Erwärmung von Wasser variablen Volumenstroms nach dem Durchlaufprinzip, bei dem ein Wärmeerzeuger ein von einer Pumpe in einem Kreislauf umgewälztes Heizfluid erwärmt, das Heizfluid ein im Durchlauf geführtes Wasser erwärmt, und mindestens ein in einem Wasserweg angeordneter Messfühler eine Auslauftemperatur T_{W} und/oder einen Volumenstrom V_{W} des Wassers misst, basiert darauf, dass die Auslauftemperatur T_{W} des Wassers anhand einer modulierbaren und/oder schaltbaren Wärmeleistung Q des Wärmeerzeugers sowie eines modulierbaren und/oder schaltbaren Volumenstroms V_{H} des Heizfluides auf eine vorgebbare Solltemperatur T_{W0} geregelt wird.

Dabei kann zur Regelung der Auslauftemperatur T_{W} und bei vorhandener Temperaturabweichung ΔT der Auslauftemperatur T_{W} von der Solltemperatur T_{W0}, wobei ΔT = T_{W} - T_{W0}, entweder nur die Wärmeerzeugerwärmeleistung Q, oder nur der Heizfluidvolumenstrom V_{H}, oder sowohl die Wärmeerzeugerwärmeleistung Q als auch der Heizfluidvolumenstrom V_{H} moduliert und/oder geschaltet werden.

Damit umfasst dieses Verfahren mit dem Heizfluidvolumenstrom V_{H} neben dem herkömmlichen variablen Parameter der Wärmeleistung Q noch einen zweiten variablen Parameter, mit dem die Auslauftemperatur T_{W} beeinflusst und geregelt werden kann. Die Wärmeleistung Q und der Volumenstrom V_{H} weisen unterschiedliche Trägheiten beziehungsweise Reaktionszeiten beziehungsweise Änderungsraten auf und können damit auf jeweils unterschiedliche Weise das Wärmeübertragungssystem an eine gestellte Wärmeanforderung anpassen. Damit kann mit diesem Verfahren schneller und einer jeweiligen Situation angemessener auf Über- und Unterschwinger der Auslauftemperatur T_{W} gegenüber der Solltemperatur T_{W0} reagiert werden.

Erfindungsgemäß wird bei einem taktendem Wärmeerzeugerbetrieb mit abwechselnden Einund Aus-Schaltungen des Wärmeerzeugers, wobei eine Wärmeanforderung zur Erwärmung des Wassers kleiner als eine minimale, von Null verschiedene Wärmeerzeugerwärmeleistung Q_{MIN} ist, die Auslauftemperatur T_{W} in einem zulässigen Solltemperaturintervall geregelt.

So schaltet ungefähr zum Zeitpunkt des Erreichens einer minimal zulässigen Auslauftemperatur T_{W0,MIN} der Wärmeerzeuger bei einer von Null verschiedenen Wärmeleistung (beispielsweise O_{MIN}) ein, während die Pumpe auf einen niedrigen, von Null verschiedenen Heizfluidvolumenstrom (beispielsweise V_{H,MIN}) umschaltet. Wegen des niedrigen Heizfluidvolumenstroms und der damit verbundenen niedrigen Strömungsgeschwindigkeit ist die Wärmeübertragung vom Wärmeerzeuger über das Heizfluid auf das Wasser nicht optimal, der Temperaturanstieg im Wasser wird dadurch gegenüber den Verfahren nach dem Stand der Technik verlangsamt. Die im Wärmeübertragungssystem, umfassend Wärmeerzeuger, primärer Wärmetauscher, Heizfluid und sekundärer Wärmetauscher, gespeicherte Wärme nimmt zu.

Ungefähr zum Zeitpunkt des Erreichens einer maximal zulässigen Auslauftemperatur T_{W0,MAX} schaltet der Wärmeerzeuger aus, während die Pumpe auf einen hohen Heizfluidvolumenstrom (beispielsweise V_{H,MAX}) umschaltet. Wegen des hohen Heizfluidvolumenstroms und der damit verbundenen hohen Strömungsgeschwindigkeit ist die Wärmeübertragung vom Wärmeerzeuger über das Heizfluid auf das Wasser gegenüber dem vorstehend geschilderten Fall nun deutlich verbessert, der Temperaturabfall im Wasser wird dadurch gegenüber den Verfahren nach dem Stand der Technik verlangsamt. Die im Wärmeübertragungssystem gespeicherte Wärme nimmt ab. Der langsamere Temperaturanstieg und Temperaturabfall wird durch eine effektivere Ausnutzung des Wärmespeichervermögens im Wärmeübertragungssystem ermöglicht. Damit verlängern sich die Taktfrequenzen des Wärmeerzeugers, wodurch die beteiligten Komponenten weniger beansprucht, also geschont werden.

In einer Ausgestaltung des Verfahrens erfolgt das Einschalten oder Ausschalten des Wärmeerzeugers jeweils kurz vor oder gleichzeitig mit dem Erreichen der minimal oder der maximal zulässigen Auslauftemperatur, während das Umschalten der Pumpe auf einen niedrigen oder hohen Heizfluidvolumenstrom jeweils gleichzeitig mit oder kurz nach dem Erreichen der minimal oder der maximal zulässigen Auslauftemperatur erfolgt. Die Größe der zeitlichen Abstände "kurz vor" oder "kurz nach" ergeben sich in Abhängigkeit der gegebenen (thermischen oder strömungsmechanischen) Trägheiten beziehungsweise Reaktionszeiten beziehungsweise Änderungsraten der Wärmeerzeugerwärmeleistung und der Pumpenförderleistung, wobei diese Trägheiten, Reaktionszeiten beziehungsweise Änderungsraten im wechselwirkenden Zusammenhang mit den jeweils angeschlossenen Systemen (Übertragung vom Wärmeerzeuger über den Primärwärmetauscher auf den Heizfluidkreislauf (thermisch) beziehungsweise von der Pumpe auf den Heizfluidkreislauf (mechanisch)) gesehen werden müssen.

Bei einem Wärmeerzeugerdauerbetrieb, wobei eine Wärmeanforderung zur Erwärmung des Wassers größer oder gleich einer minimalen Wärmeerzeugerwärmeleistung Q_{MIN} ist, wird die Auslauftemperatur T_{W} in einem zulässigen Solltemperaturintervall geregelt. Das zulässige Solltemperaturintervall im Wärmeerzeugerdauerbetrieb kann identisch sein mit dem zulässigen Solltemperaturintervall im taktenden Wärmeerzeugerbetrieb oder hiervon abweichen.

So heizt bei einer beliebigen ersten Wärmeanforderung der Wärmeerzeuger mit einer der Wärmeanforderung entsprechenden Wärmeleistung, während die Pumpe einen Nenn-Heizfluidvolumenstrom V_{H,NOM} fördert.

Erfindungsgemäß heizt der Wärmeerzeuger bei einer gegenüber der ersten Wärmeanforderung erhöhten Wärmeanforderung (beispielsweise erhöhter Wasservolumenstrom) mit einer der erhöhten Wärmeanforderung entsprechenden erhöhten Wärmeleistung, während die Pumpe zunächst auf einen erhöhten Heizfluidvolumenstrom umschaltet und anschließend wieder auf den Nenn-Heizfluidvolumenstrom V_{H,NOM} zurückstellt. Die Erhöhung der Wärmeerzeugerwärmeleistung erfolgt allmählich mit einer vorgegebenen, endlichen (nicht sprunghaften) Änderungsrate. Bis sich diese erhöhte Wärmeleistung über die träge Kette des Wärmeübertragungssystems im Wasservolumenstrom bemerkbar macht, wäre nach den Verfahren nach dem Stand der Technik die Auslauftemperatur T_{W} bereits abgefallen (Unterschwinger), um sich erst allmählich wieder der Solltemperatur anzunähern. Nach dem erfindungsgemäßen Verfahren sorgt der schnell erhöhte Heizfluidvolumenstrom für eine schnell erhöhte Wärmeübertragung auf das Wasser, wodurch ein Abfallen der Auslauftemperatur T_{W} verhindert wird. Mit zunehmender Wärmeerzeugerwärmeleistung und Erwärmung auch des Wärmeübertragungssystems wird die Heizfluidförderleistung allmählich wieder auf den Nenn-Heizfluidvolumenstrom V_{H,NOM} zurückgefahren. Die angenommene höchstmögliche Änderungsrate des Heizfluidvolumenstroms (entspricht in etwa der Drehzahländerungsrate der Pumpe) liegt deutlich höher als die angenommene höchstmögliche Änderungsrate der Wärmeerzeugerwärmeleistung. Auch ist die Beeinflussung der Auslauftemperatur T_{W} durch den vergleichsweise massearmen Sekundärwärmetauscher viel direkter und daher schneller als durch das komplette, vergleichsweise träge Wärmeübertragungssystem. Deshalb lässt sich die Auslauftemperatur T_{W} mittels des Heizfluidvolumenstroms viel schneller korrigieren als mittels der Wärmeleistung.

Bei einer gegenüber der ersten und/oder der erhöhten Wärmeanforderung verringerten Wärmeanforderung (beispielsweise verringerter Wasservolumenstrom) heizt der Wärmeerzeuger mit einer der verringerten Wärmeanforderung entsprechenden verringerten Wärmeleistung, während die Pumpe zunächst auf einen erniedrigten Heizfluidvolumenstrom umschaltet und anschließend wieder auf den Nenn-Heizfluidvolumenstrom V_{H,NOM} zurückstellt. Hier sind die Verhältnisse gegenüber dem vorstehend Geschilderten genau vertauscht: Die Verringerung der Wärmeerzeugerwärmeleistung erfolgt allmählich mit einer vorgegebenen, endlichen (nicht sprunghaften) Änderungsrate. Bis sich diese verringerte Wärmeleistung über die träge Kette des Wärmeübertragungssystems im Wasservolumenstrom bemerkbar macht, wäre nach den Verfahren nach dem Stand der Technik die Auslauftemperatur T_{W} bereits angestiegen (Überschwinger), um sich erst allmählich wieder der Solltemperatur anzunähern. Nach dem erfindungsgemäßen Verfahren sorgt der schnell verringerte Heizfluidvolumenstrom für eine schnell verringerte Wärmeübertragung auf das Wasser, wodurch ein Ansteigen der Auslauftemperatur T_{W} verhindert wird. Mit abnehmender Wärmeerzeugerwärmeleistung und Abkühlung auch des Wärmeübertragungssystems wird die Heizfluidförderleistung allmählich wieder auf den Nenn-Heizfluidvolumenstrom V_{H,NOM} zurückgefahren.

Eine Ausgestaltung des Verfahrens ist dadurch gekennzeichnet, dass sich eine erste Zeitspanne vorgebbarer Dauer zur Beobachtung eines zeitlichen Verlaufs einer aktuellen Temperaturabweichung ΔT der Auslauftemperatur T_{W} von der Solltemperatur T_{W0} und eine zweite Zeitspanne vorgebbarer Dauer zur Regelung der Auslauftemperatur T_{W} auf Solltemperatur T_{W0} abwechselnd wiederholen. Die Dauer der ersten und zweiten Zeitspanne kann als Festwert vorgegeben sein oder sich in Abhängigkeit der Temperaturabweichung, des Betriebszustandes oder anderer Situationen ändern.

In einer anderen Ausgestaltung des Verfahrens wird, wenn eine durchschnittliche Temperaturabweichung ΔT_{D} über der Zeit den Wert Null annimmt, zur Regelung der Auslauftemperatur T_{W} nur der Heizfluidvolumenstrom moduliert. Die Dauer einer betrachteten Zeitspanne darf dabei nicht zu groß sein. Dieser Fall tritt beispielsweise dann ein, wenn der Wasservolumenstrom leicht um einen Mittelwert schwankt. Die Auslauftemperatur T_{W} würde bei konstanter Wärmeleistung und konstantem Heizfluidvolumenstrom proportional zur Wasserdurchflussänderung schwanken. Der Wärmeerzeuger stellt dann die im Mittel erforderliche Energie zur Erwärmung des Wassers auf Solltemperatur bereit. Mittels einer angepassten Modulation des Heizfluidvolumenstroms wird erfindungsgemäß immer die dem momentanen Wasserdurchsatz zugeordnete Wärmemenge im Sekundärwärmetauscher zur Verfügung gestellt und so die Auslauftemperatur konstant auf Solltemperatur gehalten.

In einer weiteren Ausgestaltung des Verfahrens wird, wenn eine durchschnittliche Temperaturabweichung ΔT_{D} über der Zeit einen Wert verschieden von Null annimmt, zur Regelung der Auslauftemperatur T_{W} mindestens die Wärmeerzeugerwärmeleistung moduliert. Dies entspricht im Wesentlichen der herkömmlichen Leistungsmodulation des Wärmeerzeugers, wenn zusätzlich der zeitliche Verlauf der momentanen Temperaturabweichung ΔT konstant ist. Ist der zeitliche Verlauf jedoch nicht konstant, so kommt zu der Modulation der Wärmeerzeugerwärmeleistung auch noch eine Modulation des Heizfluidvolumenstroms hinzu.

In einer weiteren Ausgestaltung des Verfahrens wird, wenn eine aktuelle Temperaturabweichung ΔT innerhalb einer Zeitspanne vorgebbarer Dauer mindestens zwei Nulldurchgänge aufweist, zur Regelung der Auslauftemperatur T_{W} mindestens der Heizfluidvolumenstrom moduliert. Die Auslauftemperatur ist hierbei mal größer, mal kleiner als die Solltemperatur, was als Indiz dafür gelten kann, dass sie im Durchschnitt etwa gleich der Solltemperatur ist. Die Regelung der Auslauftemperatur entspricht ungefähr dem vorstehend geschilderten Fall, bei dem eine durchschnittliche Temperaturabweichung ΔT_{D} über der Zeit den Wert Null annimmt.

In einer vorteilhaften Ausgestaltung des Verfahrens wird zur Regelung der Auslauftemperatur T_{W} eine Frequenz F einer Auslauftemperaturschwankung erfasst und mit einer vorgebbaren Grenzfrequenz F_{G} verglichen. Bei einer Frequenz F größer als die Grenzfrequenz F_{G} wird mindestens der Heizfluidvolumenstrom moduliert. Dieser Fall entspricht beispielsweise kürzerfristigen Schwankungen der Auslauftemperatur um die Solltemperatur. Zur Ausregelung der Auslauftemperatur muss mindestens der Heizfluidvolumenstrom moduliert werden, da das komplette träge Wärmeübertragungssystem diesen Änderungen gar nicht "hinterher" käme. Bei einer Frequenz F kleiner als die Grenzfrequenz F_{G} wird mindestens die Wärmeerzeugerwärmeleistung moduliert. Dieser Fall entspricht beispielsweise längerfristigen Schwankungen der Auslauftemperatur um die Solltemperatur. Zur Ausregelung der Auslauftemperatur reicht dann oft eine Modulation der Wärmeerzeugerwärmeleistung, da das Wärmeübertragungssystem trotz seiner Trägheit schnell genug ist.

Eine weitere vorteilhafte Ausgestaltung des Verfahrens ist dadurch gekennzeichnet, dass ein Wertepaar W aus Betrag und Gradient der Temperaturabweichung ΔT erfasst und mit einem vorgebbaren Grenzwertepaar W_{G} aus Betrag und Gradient verglichen wird. Liegt ein Wertepaar W mit relativ kleinem Betrag und relativ großem Gradienten vor, so wird mindestens der Heizfluidvolumenstrom moduliert wird. In diesem Fall muss die Wärmeerzeugerwärmeleistung wegen des kleinen Betrages der Abweichung gar nicht groß korrigiert werden, andererseits erfolgt die Abweichung so schnell (großer Gradient), dass eine Modulation der Wärmeleistung gar nicht angemessen schnell reagieren könnte, hier kann also (zunächst) nur mittels einer Modulation des Heizfluidvolumenstromes angemessen reagiert werden. Liegt dagegen ein Wertepaar W mit relativ großem Betrag und relativ kleinem Gradienten vor, so wird mindestens die Wärmeerzeugerwärmeleistung moduliert, die bei derart langsamen Änderungen ausreichend schnell reagieren kann.

Das erfindungsgemäße Wassererwärmungssystem nach dem Durchlaufprinzip mit einem Wärmeerzeuger, einem vom Wärmeerzeuger beheizten Heizfluidkreislauf, der von einer Pumpe umgewälzt wird, einem vom Heizfluidkreislauf beheizten Wasserdurchlauf und mindestens einem in einem Wasserweg angeordneten Messfühler zum Erfassen einer Auslauftemperatur T_{W} und/oder eines Volumenstroms V_{W} des Wassers, ist dadurch gekennzeichnet, dass zur Regelung der Auslauftemperatur T_{W} auf eine vorgebbare Solltemperatur T_{W0} die Wärmeleistung des Wärmeerzeugers und der Volumenstrom des Heizfluidkreislaufs nach einer Ausgestaltung des erfindungsgemäßen Verfahrens modulierbar und/oder schaltbar sind.

Eine vorteilhafte Ausgestaltung des Wassererwärmungssystems ist gekennzeichnet durch eine mit dem Wärmeerzeuger, der Pumpe und dem mindestens einen Messfühler verbundene Reglereinheit, die eine Eingabevorrichtung zur Einstellung von Sollwerten und/oder Konstanten und/oder Grenzwerten umfasst, die den Betrieb der verbundenen Komponenten beeinflusst und somit die Auslauftemperatur T_{W} regelt.

Mit dieser Erfindung ist ein Verfahren zur Erwärmung von Wasser nach dem Durchlaufprinzip und ein Wassererwärmungssystem geschaffen, die auch bei geringen und bei wechselnden Wärmeanforderungen einen hohen Warmwasserkomfort mit geringen Abweichungen der Auslauftemperatur von der Solltemperatur sowie mit den verlängerten Taktzeiten eine verbesserte Betriebsweise hinsichtlich der Komponentenlebensdauer bieten.

Die Zeichnungen stellen verschiedene Aspekte von Ausführungsbeispielen der Erfindung dar und zeigen in den Figuren:
- Fig. 1: ein der Erfindung zugrundeliegendes Wassererwärmungssystem,
- Fig. 2: einen Signalflussplan eines Regelkreises zur Trinkwarmwasserbereitung nach dem Stand der Technik,
- Fig. 3: einen Signalflussplan eines Regelkreises zur Trinkwarmwasserbereitung nach der vorliegenden Erfindung,
- Fig. 4: beispielhafte Verläufe von typischen Betriebsdaten bei einer unter der minimalen Wärmeerzeugerwärmeleistung liegenden Wärmeanforderung,
- Fig. 5: beispielhafte Verläufe von typischen Betriebsdaten bei einer über der minimalen Wärmeerzeugerwärmeleistung liegenden Wärmeanforderung.

Fig. 1 zeigt schematisch ein Kombinationsheizgerät für die Raumheizung und Trinkwarmwasserbereitung. Das Heizgerät umfasst einen Wärmeerzeuger 1 (Wärmequelle), einen vom Wärmeerzeuger 1 über einen Primärwärmetauscher 2 beheizten Heizfluidkreislauf 3, der von einer Pumpe 4 gefördert (umgewälzt) wird, sowie einen an das Heizgerät angeschlossenen Wärmeverbraucher 5, beispielsweise ein Raumheizkörper 5. Das zirkulierende Heizfluid (Wärmeträgermedium) transportiert die Wärme von der Wärmequelle 1 zum Wärmeverbraucher 5. Für die Trinkwarmwasserbereitung umfasst das Heizgerät ein nach dem Durchlaufprinzip arbeitendes Wassererwärmungssystem mit einem vom Heizfluidkreislauf 3 über einen Sekundärwärmetauscher 6 beheizten Wasserdurchlauf 7, mindestens einem in einem Wasserweg 7 angeordneten Messfühler 8, 9, 10 zum Erfassen einer Auslauftemperatur T_{W} und/oder einer Einlauftemperatur T_{K} und/oder eines Volumenstroms V_{W} des Wassers sowie mindestens einem in einem Heizfluidweg 3 angeordneten Messfühler 11, 12 zum Erfassen einer Vorlauftemperatur T_{HV} und/oder einer Rücklauftemperatur T_{HR} des Heizfluides. Zur Regelung der Auslauftemperatur T_{W} auf eine vorgebbare Solltemperatur T_{W0} sind die Wärmeleistung Q des Wärmeerzeugers 1 und der Volumenstrom V_{H} des Heizfluidkreislaufs 3 modulierbar und/oder schaltbar. Die beiden Heizaufgaben Raumheizung und Trinkwarmwasserbereitung werden in der Regel nicht gleichzeitig, sondern jeweils einzeln erfüllt. Dazu wird der Heizfluidkreislauf 3 zwischen den beiden Wärmeverbrauchern Raumheizkörper 5 und Sekundärwärmetauscher 6 mittels eines Umschaltventils 13 umgeschaltet.

Fig. 2 zeigt den schematischen Signalflussplan eines Regelkreises zur Trinkwarmwasserbereitung nach dem Stand der Technik mit der Eingangsgröße (Sollwert) T_{W0}, der Ausgangsgröße (Auslauftemperatur) T_{W}, dem Regler R, dem Stellglied (Wärmeerzeuger 1) und der Stellgröße Q. Mit dem Wärmeerzeuger 1 wird die Auslauftemperatur T_{W} beeinflusst.

Fig. 3 zeigt den schematischen Signalflussplan eines Regelkreises zur Trinkwarmwasserbereitung nach der vorliegenden Erfindung mit der Eingangsgröße (Sollwert) T_{W0}, der Ausgangsgröße (Auslauftemperatur) T_{W}, dem Regler R, den Stellgliedern (Wärmeerzeuger 1 und Pumpe 4) sowie den Stellgrößen Q und V_{H}. Mit dem Wärmeerzeuger 1 und der Pumpe 4 wird die Auslauftemperatur T_{W} beeinflusst.

Fig. 4 zeigt beispielhafte Verläufe von typischen Betriebsdaten bei einer unter der minimalen Wärmeerzeugerwärmeleistung liegenden Wärmeanforderung. Der Wasservolumenstrom V_{W} und/oder die erforderliche Temperaturerhöhung von der Einlauftemperatur T_{K} (Kaltwasser) auf die Solltemperatur T_{W0} liegen so niedrig, dass der Wärmeerzeuger takten (ein- und ausschalten) muss. Bei Erreichen oder kurz vor Erreichen der minimal zulässigen Auslauftemperatur T_{W0,MIN} wird der Wärmeerzeuger (Q) bei kleiner Wärmeleistung Q_{MIN} eingeschaltet. Bei Erreichen oder kurz nach Erreichen der minimal zulässigen Auslauftemperatur T_{W0}, _{MIN} wird die Förderleistung der Pumpe auf einen kleinen Heizfluidvolumenstrom V_{H,MIN} heruntergefahren. Bei Erreichen oder kurz vor Erreichen der maximal zulässigen Auslauftemperatur T_{W0,MAX} wird der Wärmeerzeuger ausgeschaltet (Q off). Bei Erreichen oder kurz nach Erreichen der maximal zulässigen Auslauftemperatur T_{W0, MAX} wird die Förderleistung der Pumpe auf einen hohen Heizfluidvolumenstrom V_{H,MAX} heraufgefahren.

Fig. 5 zeigt beispielhafte Verläufe von typischen Betriebsdaten bei einer über der minimalen Wärmeerzeugerwärmeleistung liegenden Wärmeanforderung. Der Wasservolumenstrom V_{W} und/oder die erforderliche Temperaturerhöhung von der Einlauftemperatur T_{K} (Kaltwasser) auf die Solltemperatur T_{W0} liegen so hoch, dass die Auslauftemperatur im Wärmeerzeugerdauerbetrieb die Solltemperatur erreicht. Bei einer plötzlichen Erhöhung der Wärmeanforderung durch eine plötzliche Erhöhung des Wasservolumenstroms V_{W} erhöht der Wärmeerzeuger seine Wärmeleistung Q. Jedoch ist die Erhöhung der Wärmeleistung Q relativ langsam. Bei einem Verfahren nach dem Stand der Technik ohne Pumpenmodulation (V_{H} = konstant) würde die Auslauftemperatur T_{W} stark abfallen (gestrichelte Linie), bis der Wärmeerzeuger und das komplette, träge Wärmeübertragungssystem (...) eine dem neuen Wasservolumenstrom V_{W} und der Solltemperatur T_{W0} entsprechende Wärmeleistung Q bereitstellt. Bei dem erfindungsgemäßen Verfahren erhöht die Pumpe kurzfristig ihre Förderleistung (V_{H} ≠ konstant) und damit den geförderten Heizfluidvolumenstrom V_{H} von einem Nenn-Volumenstrom V_{H,NOM} auf einen erhöhten Wert. Bald darauf und bei inzwischen gestiegener Wärmeleistung beginnt die Pumpe den Heizfluidvolumenstrom V_{H} langsam wieder auf den Nenn-Volumenstrom V_{H,NOM} zu senken. Durch dieses Verfahren ist die auf das Wasser übertragene Wärmeleistung immer dem sich erhöhenden Wasservolumenstrom V_{W} und der Solltemperatur T_{W0} angepasst, wodurch die Auslauftemperatur T_{W} bei geringsten Temperaturschwankungen beinah konstant auf der Solltemperatur T_{W0} liegt. Bei einer plötzlichen Verringerung der Wärmeanforderung, beispielsweise durch eine plötzliche Verringerung des Wasservolumenstroms V_{W}, moduliert die Pumpe ihre Förderleistung kurzfristig auf einen niedrigen Volumenstrom herunter, um einen ansonsten starken Temperaturanstieg (gestrichelte Linie) zu vermeiden. Gleichzeitig beginnt auch der Wärmeerzeuger seine Wärmeleistung Q zu verringern. Bald darauf und bei inzwischen gefallener Wärmeleistung beginnt die Pumpe den Heizfluidvolumenstrom V_{H} langsam wieder auf den Nenn-Volumenstrom V_{H,NOM} anzuheben.

Die Stellsignale für den Wärmeerzeuger 1 und die Pumpe 4 hinsichtlich der Modulation der Wärmeleistung Q und des Heizfluidvolumenstrom V_{H} werden von einem Regelgerät R gegeben, dessen Regelalgorithmus auf Messwerte der Auslauftemperatur T_{W} und/oder des Wasservolumenstroms V_{W} zurückgreift.

## Patentansprüche

1. Verfahren zur Erwärmung von Wasser variablen Volumenstroms nach dem Durchlaufprinzip, bei dem ein Wärmeerzeuger (1) ein von einer Pumpe (4) in einem Kreislauf (3) gefördertes Heizfluid erwärmt, das Heizfluid ein im Durchlauf geführtes Wasser erwärmt, und mindestens ein in einem Wasserweg angeordneter Messfühler (8,9,10) eine Auslauftemperatur T_{W} und/oder einen Volumenstrom V_{W} des Wassers misst, wobei die Auslauftemperatur T_{W} des Wassers anhand einer modulierbaren und/oder schaltbaren Wärmeleistung Q des Wärmeerzeugers (1) sowie eines modulierbaren und/oder schaltbaren Volumenstroms V_{H} des Heizfluides auf eine vorgebbare Wasser-Solltemperatur T_{W0} geregelt wird,
**dadurch gekennzeichnet, dass** bei einem taktendem Wärmeerzeugerbetrieb mit abwechselnden Ein- und Aus-Schaltungen des Wärmeerzeugers, wobei eine Wärmeanforderung zur Erwärmung des Wassers kleiner als eine minimale, von Null verschiedene Wärmeerzeugerwärmeleistung Q_{MIN} ist, die Auslauftemperatur T_{W} geregelt wird, indem
• etwa bei Erreichen einer minimal zulässigen Auslauftemperatur T_{W0,MIN} der Wärmeerzeuger bei einer von Null verschiedenen Wärmeleistung einschaltet und die Pumpe (4) auf einen niedrigen, von Null verschiedenen Heizfluidvolumenstrom V_{H,MIN} umschaltet, und
• etwa bei Erreichen einer maximal zulässigen Auslauftemperatur T_{W0,MAX} der Wärmeerzeuger (1) ausschaltet und die Pumpe (4) auf einen hohen Heizfluidvolumenstrom V_{H,MAX} umschaltet.

2. Verfahren nach Anspruch 1,
**dadurch gekennzeichnet, dass** das Einschalten oder Ausschalten des Wärmeerzeugers (1) jeweils kurz vor oder gleichzeitig mit dem Erreichen der minimal oder der maximal zulässigen Auslauftemperatur erfolgt, und das Umschalten der Pumpe (4) auf einen niedrigen oder hohen Heizfluidvolumenstrom jeweils gleichzeitig mit oder kurz nach dem Erreichen der minimal oder der maximal zulässigen Auslauftemperatur erfolgt.

3. Verfahren zur Erwärmung von Wasser variablen Volumenstroms nach dem Durchlaufprinzip, bei dem ein Wärmeerzeuger (1) ein von einer Pumpe (4) in einem Kreislauf (3) gefördertes Heizfluid erwärmt, das Heizfluid ein im Durchlauf geführtes Wasser erwärmt, und mindestens ein in einem Wasserweg angeordneter Messfühler (8,9,10) eine Auslauftemperatur T_{W} und/oder einen Volumenstrom V_{W} des Wassers misst, wobei die Auslauftemperatur T_{W} des Wassers anhand einer modulierbaren und/oder schaltbaren Wärmeleistung Q des Wärmeerzeugers (1) sowie eines modulierbaren und/oder schaltbaren Volumenstroms V_{H} des Heizfluides auf eine vorgebbare Wasser-Solltemperatur T_{W0} geregelt wird,
**dadurch gekennzeichnet, dass** bei einem Wärmeerzeugerdauerbetrieb, wobei eine Wärmeanforderung zur Erwärmung des Wassers größer oder gleich einer minimalen Wärmeerzeugerwärmeleistung Q_{MIN} ist, die Auslauftemperatur T_{W} geregelt wird, indem
• bei einer ersten Wärmeanforderung der Wärmeerzeuger (1) mit einer der Wärmeanforderung entsprechenden Wärmeleistung heizt und die Pumpe (4) einen Nenn-Heizfluidvolumenstrom V_{H,N0M} fördert, und
• bei gegenüber der ersten Wärmeanforderung erhöhter Wärmeanforderung der Wärmeerzeuger mit einer der erhöhten Wärmeanforderung entsprechenden erhöhten Wärmeleistung heizt und die Pumpe (4) zunächst auf einen erhöhten Heizfluidvolumenstrom umschaltet und anschließend wieder auf den Nenn-Heizfluidvolumenstrom V_{H,NOM} zurückstellt, und
• bei gegenüber der ersten und/oder der erhöhten Wärmeanforderung erniedrigten Wärmeanforderung der Wärmeerzeuger (1) mit einer der erniedrigten Wärmeanforderung entsprechenden erniedrigten Wärmeleistung heizt und die Pumpe (4) zunächst auf einen erniedrigten Heizfluidvolumenstrom umschaltet und anschließend wieder auf den NennHeizfluidvolumenstrom V_{H,NOM} zurückstellt.

4. Verfahren nach einem der vorhergehenden Ansprüche,
**dadurch gekennzeichnet, dass** sich
• eine erste Zeitspanne vorgebbarer Dauer zur Beobachtung eines zeitlichen Verlaufs einer aktuellen Temperaturabweichung ΔT, die sich aus der Auslauftemperatur T_{W} und der Solltemperatur T_{W0} ergibt, wobei ΔT = T_{W} - T_{W0}, und
• eine zweite Zeitspanne vorgebbarer Dauer zur Regelung der Auslauftemperatur T_{W} abwechselnd wiederholen, wobei die Dauer der ersten und zweiten Zeitspanne als Festwert vorgegeben ist oder sich in Abhängigkeit einer Temperaturabweichung und/oder eines Betriebszustandes ändert.

5. Verfahren nach Anspruch 4,
**dadurch gekennzeichnet, dass** zur Regelung der Auslauftemperatur T_{W} nur der Heizfluidvolumenstrom moduliert wird, wenn eine durchschnittliche Temperaturabweichung ΔT_{D} der Auslauftemperatur T_{W} von der Solltemperatur T_{W0} den Wert Null annimmt.

6. Verfahren nach einem der vorhergehenden Ansprüche 4 und 5,
**dadurch gekennzeichnet, dass** zur Regelung der Auslauftemperatur T_{W} mindestens die Wärmeerzeugerwärmeleistung moduliert wird, wenn eine durchschnittliche Temperaturabweichung ΔT_{D} einen Wert verschieden von Null annimmt.

7. Verfahren nach einem der vorhergehenden Ansprüche 4 bis 6,
**dadurch gekennzeichnet, dass** zur Regelung der Auslauftemperatur T_{W} mindestens der Heizfluidvolumenstrom moduliert wird, wenn eine Temperaturabweichung ΔT innerhalb einer Zeitspanne vorgebbarer Dauer mindestens zwei Nulldurchgänge aufweist.

8. Verfahren nach einem der vorhergehenden Ansprüche,
**dadurch gekennzeichnet, dass** eine Frequenz F einer Auslauftemperaturschwankung erfasst und mit einer vorgebbaren Grenzfrequenz F_{G} verglichen wird, und dass zur Regelung der Auslauftemperatur T_{W}
• bei einer Frequenz F größer als die Grenzfrequenz F_{G} mindestens der Heizfluidvolumenstrom V_{H} moduliert wird, und
• bei einer Frequenz F kleiner als die Grenzfrequenz F_{G} mindestens die Wärmeerzeugerwärmeleistung Q moduliert wird.

9. Verfahren nach einem der vorhergehenden Ansprüche 4 bis 8,
**dadurch gekennzeichnet, dass** ein Wertepaar W aus Betrag und Gradient der Temperaturabweichung ΔT erfasst und mit einem vorgebbaren Grenzwertepaar W_{G} aus Betrag und Gradient verglichen wird, und dass zur Regelung der Auslauftemperatur T_{W}
• bei einem Wertepaar W mit relativ kleinem Betrag und relativ großem Gradienten mindestens der Heizfluidvolumenstrom V_{H} moduliert wird, und dass
• bei einem Wertepaar W mit relativ großem Betrag und relativ kleinem Gradienten mindestens die Wärmeerzeugerwärmeleistung Q moduliert wird.

10. Wassererwärmungssystem nach dem Durchlaufprinzip mit
• einem Wärmeerzeuger (1),
• einem vom Wärmeerzeuger (1) beheizten, von einer Pumpe (4) im Kreislauf (3) geförderten Heizfluid,
• einem vom Heizfluid beheizten, im Durchlauf geförderten Wasser und
• mindestens einem in einem Wasserweg angeordneten Messfühler (8,9,10) zum Erfassen einer Auslauftemperatur T_{W} und/oder eines Volumenstroms V_{W} des Wassers,
**dadurch gekennzeichnet, dass** zur Regelung der Auslauftemperatur T_{W} auf eine vorgebbare Solltemperatur T_{W0} die Wärmeleistung Q des Wärmeerzeugers (1) und der Volumenstrom V_{H} des Heizfluidkreislaufs (3) nach einem Verfahren nach einem der vorhergehenden Ansprüche modulierbar und/oder schaltbar sind.

11. Wassererwärmungssystem nach Anspruch 10,
**gekennzeichnet durch** eine mit dem Wärmeerzeuger (1), der Pumpe (4) und dem mindestens einen Messfühler (8,9,10) verbundene Reglereinheit,
• die eine Eingabevorrichtung zur Einstellung von Sollwerten und/oder Konstanten und/oder Grenzwerten umfasst,
• die den Betrieb der verbundenen Komponenten beeinflusst und
• somit die Auslauftemperatur T_{W} regelt.

## Claims

1. Method for heating water with a variable volume flow according to the circulation principle, in which a heat generator (1) heats a heating fluid which is conveyed in a circuit (3) by a pump (4), the heating fluid heats circulated water, and at least one measuring sensor (8, 9, 10) which is arranged in a waterway measures a discharge temperature Tw and/or a volume flow Vw of the water, wherein the discharge temperature Tw of the water is regulated to a predefinable water setpoint temperature Two on the basis of a heating capacity Q, which can be modulated and/or switched, of the heat generator (1) as well as of a volume flow V_{H} which can be modulated and/or switched, of the heating fluid,
**characterized in** the case of a clocking in heat-generator operation with alternating switching on and off of the heat generator, wherein a heating request to heat the water is lower than a minimum heat-generator heating capacity Q_{MIN} which is different from zero, the discharge temperature T_{W} is regulated, **in that**
• for example when a minimum permissible discharge temperature T_{W0,MIN} is reached, the heat generator switches on at a heating capacity which is different from zero, and the pump (4) switches over to a low heating fluid volume flow V_{H,MIN} which is different from zero, and
• for example when a maximum permissible discharge temperature T_{W0,MAX} is reached, the heat generator (1) switches off and the pump (4) switches over to a high heating fluid volume flow V_{H,MAX}.

2. Method according to Claim 1,
**characterized in that** the switching on or off of the heat generator (1) takes place in each case just before or at the same time as the minimum or the maximum permissible discharge temperature is reached, and the switching over of the pump (4) to a low or high heat fluid volume flow takes place in each case at the same time as or just after the minimum or the maximum permissible discharge temperature is reached.

3. Method for heating water with a variable volume flow according to the circulation principle, in which a heat generator (1) heats a heating fluid which is conveyed in a circuit (3) by a pump (4), the heating fluid heats circulated water, and at least one measuring sensor (8, 9, 10) which is arranged in a waterway measures a discharge temperature Tw and/or a volume flow V_{W} of the water, wherein the discharge temperature Tw of the water is regulated to a predefinable water setpoint temperature Two on the basis of a heating capacity Q, which can be modulated and/or switched, of the heat generator (1) as well as of a volume flow V_{H} which can be modulated and/or switched, of the heating fluid,
**characterized in** the case of a heat generator continuous operation, wherein a heating request to heat water is greater than or equal to a minimum heat-generator heating capacity Q_{MIN}, the discharge temperature Tw is regulated, **in that**
• in the case of a first heating request the heat generator (1) heats with a heating capacity which corresponds to the heating request, and the pump (4) feeds a rated heating fluid volume flow V_{H,NOM}, and
• in the case of a heating request which is increased compared to the first heating request, the heating generator heats with an increased heating capacity which corresponds to the increased heating request, and the pump (4) initially switches over to an increased heating fluid volume flow, and subsequently resets again to the rated heating fluid volume flow V_{H,NOM}, and
• in the case of a heating request which is reduced compared to the first and/or the increased heating request the heat generator (1) heats with a reduced heating capacity corresponding to the reduced heating request, and the pump (4) initially switches over to a reduced heating fluid volume flow, and subsequently resets again to the rated heating fluid volume flow V_{H,NOM}.

4. Method according to one of the preceding claims, **characterized in that**
• a first time period with a predefineable duration for observing a time profile of a current temperature deviation ΔT which results from the discharge temperature Tw and the setpoint temperature Two, wherein ΔT = Tw - Two, and
• a second time period with a predefinable duration for regulating the discharge temperature Tw repeat alternately, wherein the duration of the first and second time periods is predefined as a fixed value or changes as a function of a temperature deviation and/or an operating state.

5. Method according to Claim 4,
**characterized in that** for the regulation of the discharge temperature Tw only the heating fluid volume flow is modulated if an average temperature deviation ΔT_{D} of the discharge temperature Tw from the setpoint temperature Two assumes that value zero.

6. Method according to one of the preceding Claims 4 and 5,
**characterized in that** for the regulation of the discharge temperature Tw at least the heat-generator heating capacity is modulated if an average temperature deviation ΔT_{D} assumes a value which is different from zero.

7. Method according to one of the preceding Claims 4 to 6,
**characterized in that** for the regulation of the discharge temperature T_{W} at least the heating fluid volume flow is modulated if a temperature deviation ΔT has at least two zero crossings within a time period of the predefineable duration.

8. Method according to one of the preceding claims,
**characterized in that** a frequency F of a discharge temperature fluctuation is detected and compared to a predefinable limiting frequency F_{G}, and **in that** for the regulation of the discharge temperature Tw
• at least the heating fluid volume flow V_{H} is modulated at a frequency F which is higher than the limiting frequency F_{G}, and
• at least the heat-generator heating capacity Q is modulated at a frequency F which is lower than the limiting frequency F_{G}.

9. Method according to one of the preceding Claims 4 to 8,
**characterized in that** a value pair W composed of the absolute value and the gradient of the temperature deviation ΔT is detected and compared with a predefinable limiting value pair W_{G} composed of the absolute value and the gradient, and **in that** in order to regulate the discharge temperature Tw
• in the case of a value pair W with a relatively small absolute value and a relatively large gradient at least the heating fluid volume flow V_{H} is modulated and **in that**
• in the case of a value pair W with a relatively large absolute value and a relatively small gradient at least the heat-generator heating capacity Q is modulated.

10. Water-heating system according to the circulation principle, having
• a heat generator (1),
• a heating fluid which is heated by a heat generator (1) and is conveyed in the circuit (3) by a pump (4),
• circulated water which is heated by the heating fluid, and
• at least one measuring sensor (8, 9, 10), arranged in a waterway, for detecting a discharge. temperature Tw and/or a volume flow Vw of the water,
**characterized in that** for the regulation of the discharge temperature Tw the heating capacity Q of the heat generator (1) and the volume flow V_{H} of the heating fluid circuit (3) can be modulated and/or switched to a predefineable setpoint temperature Two in accordance with a method according to one of the preceding claims.

11. Water-heating system according to Claim 10, **characterized by** a regulator unit which is connected to the heat generator (1), the pump (4) and the at least one measuring sensor (8, 9, 10),
• which comprises an input device for setting setpoint values and/or constant and/or limiting values,
• which influences the operation of the connected components, and
• therefore regulates the discharge temperature Tw.

## Revendications

1. Procédé de chauffage d'eau à débit variable selon le principe d'écoulement en continu, dans lequel un générateur de chaleur (1) chauffe un fluide de chauffage refoulé par une pompe (4) dans un circuit (3), le fluide de chauffage chauffe de l'eau guidée en écoulement continu, et au moins un capteur de mesure (8, 9, 10) disposé dans une voie d'eau mesure une température de sortie Tw et/ou un débit V_{W} de l'eau, la température de sortie Tw de l'eau étant régulée à l'aide d'une puissance thermique Q modulable et/ou commutable du générateur de chaleur (1) ainsi que d'un débit V_{H} modulable et/ou commutable du fluide de chauffage à une température de consigne d'eau prédéfinissable Two,
**caractérisé en ce que**, dans le cas d'un fonctionnement du générateur de chaleur cadencé, avec commutation marche/arrêt en alternance du générateur de chaleur, une demande de chaleur pour chauffer l'eau étant inférieure à une puissance thermique du générateur de chaleur Q_{MIN} minimale, différente de zéro, la température de sortie Tw est régulée en
- mettant en marche le générateur de chaleur à peu près lorsqu'une température de sortie minimale admissible T_{W0,MIN} du générateur de chaleur est atteinte, pour une puissance thermique différente de zéro et en commutant la pompe (4) à un débit de fluide de chauffage faible, différent de zéro V_{H,MIN}, et
- en arrêtant le générateur de chaleur à peu près lorsqu'une température de sortie maximale admissible T_{W0,MAX} est atteinte, et en commutant la pompe (4) à un débit de fluide de chauffage élevé V_{H,MAX}.

2. Procédé selon la revendication 1,
**caractérisé en ce que** la mise en marche ou l'arrêt du générateur de chaleur (1) s'effectue à chaque fois juste avant ou simultanément à l'obtention de la température de sortie minimale ou maximale admissible, et la commutation de la pompe (4) à un débit de fluide de chauffage faible ou élevé s'effectue à chaque fois simultanément à ou juste après l'obtention de la température de sortie minimale ou maximale admissible.

3. Procédé de chauffage d'eau à débit variable selon le principe d'écoulement en continu, dans lequel un générateur de chaleur (1) chauffe un fluide de chauffage refoulé par une pompe (4) dans un circuit (3), le fluide de chauffage chauffe de l'eau guidée en écoulement continu, et au moins un capteur de mesure (8, 9, 10) disposé dans une voie d'eau mesure une température de sortie T_{W} et/ou un débit V_{W} de l'eau, la température de sortie Tw de l'eau étant régulée à l'aide d'une puissance thermique Q modulable et/ou commutable du générateur de chaleur (1) ainsi que d'un débit V_{H} modulable et/ou commutable du fluide de chauffage à une température de consigne d'eau prédéfinissable Two,
**caractérisé en ce que**, dans le cas d'un fonctionnement permanent du générateur de chaleur, une demande de chaleur pour chauffer l'eau étant supérieure ou égale à une puissance thermique du générateur de chaleur minimale Q_{MIN}, la température de sortie Tw est régulée par le fait que
- dans le cas d'une première demande de chaleur, le générateur de chaleur (1) chauffe avec une puissance thermique correspondant à la demande de chaleur et la pompe (4) refoule un débit de fluide de chauffage nominal V_{H,NOM}, et
- dans le cas d'une demande de chaleur plus élevée par rapport à la première demande de chaleur, le générateur de chaleur chauffe avec une puissance thermique plus élevée correspondant à la demande de chaleur plus élevée et la pompe (4) commute d'abord à un débit de fluide de chauffage plus élevé et revient ensuite au débit de fluide de chauffage nominal V_{H,NOM}, et
- dans le cas d'une demande de chaleur inférieure par rapport à la première demande de chaleur et/ou à la demande de chaleur plus élevée, le générateur de chaleur (1) chauffe à une puissance thermique inférieure correspondant à la demande de chaleur inférieure et la pompe (4) commute tout d'abord à un débit de fluide de chauffage plus faible et revient ensuite à nouveau au débit de fluide de chauffage nominal V_{H,NOM}.

4. Procédé selon l'une quelconque des revendications précédentes,
**caractérisé en ce que**
- un premier intervalle de temps d'une durée prédéfinie pour l'observation d'une allure dans le temps d'un écart de température actuel ΔT qui s'obtient à partir de la température de sortie Tw et de la température de consigne Two, avec ΔT = T_{W} - Two, et
- un deuxième intervalle de temps d'une durée prédéfinie pour la régulation de la température de sortie Tw, se répètent en alternance, la durée du premier et du deuxième intervalle de temps étant prédéfinie en tant que valeur fixe ou variant en fonction d'un écart de température et/ou d'un état de fonctionnement.

5. Procédé selon la revendication 4,
**caractérisé en ce que**, pour la régulation de la température de sortie Tw, seulement le débit de fluide de chauffage est modulé lorsqu'un écart de température moyen ΔT_{D} de la température de sortie Tw par rapport à la température de consigne T_{W0} prend la valeur zéro.

6. Procédé selon l'une quelconque des revendications précédentes 4 et 5,
**caractérisé en ce que** pour la régulation de la température de sortie T_{W}, au moins la puissance thermique du générateur de chaleur est modulée lorsqu'un écart de température moyen ΔT_{D} prend une valeur différente de zéro.

7. Procédé selon l'une quelconque des revendications précédentes 4 à 6,
**caractérisé en ce que** pour la régulation de la température de sortie Tw, au moins le débit de fluide de chauffage est modulé si un écart de température ΔT à l'intérieur d'un intervalle de temps d'une durée prédéfinie présente au moins deux passages par zéro.

8. Procédé selon l'une quelconque des revendications précédentes,
**caractérisé en ce qu'**une fréquence F d'une variation de température de sortie est détectée et est comparée à une fréquence limite prédéfinissable F_{G}, et **en ce que** pour la régulation de la température de sortie Tw,
- à une fréquence F supérieure à la fréquence limite F_{G}, au moins le débit de fluide de chauffage V_{H} est modulé, et
- à une fréquence F inférieure à la fréquence limite F_{G}, au moins la puissance thermique du générateur de chaleur Q est modulée.

9. Procédé selon l'une quelconque des revendications précédentes 4 à 8,
**caractérisé en ce qu'**une paire de valeurs W constituées de la valeur absolue et du gradient de l'écart de température ΔT est détectée et est comparée à une paire de valeurs limites prédéfinissables W_{G} constituées de la valeur absolue et du gradient, et **en ce que** pour la régulation de la température de sortie Tw,
- pour une paire de valeurs W avec une valeur absolue relativement petite et un gradient relativement grand, au moins le débit de fluide de chauffage V_{H} est modulé, et **en ce que**
- pour une paire de valeurs W avec une valeur absolue relativement grande et un gradient relativement petit, au moins la puissance thermique du générateur de chaleur Q est modulée.

10. Système de chauffage d'eau selon le principe de l'écoulement continu, comprenant
- un générateur de chaleur (1),
- un fluide de chauffage chauffé par le générateur de chaleur (1), refoulé par une pompe (4) dans le circuit (3),
- de l'eau chauffée par le fluide de chauffage, refoulée en écoulement continu, et
- au moins un capteur de mesure (8, 9, 10) disposé dans une voie d'eau pour détecter une température de sortie Tw et/ou un débit Vw de l'eau,
**caractérisé en ce que** pour la régulation de la température de sortie Tw à une température de consigne prédéfinissable Two, la puissance thermique Q du générateur de chaleur (1) et le débit V_{H} du circuit de fluide de chauffage (3) peuvent être modulés et/ou commutés selon un procédé selon l'une quelconque des revendications précédentes.

11. Système de chauffage d'eau selon la revendication 10,
**caractérisé par** une unité de régulation connectée au générateur de chaleur (1), à la pompe (4) et à l'au moins un capteur de mesure (8, 9, 10),
- qui comprend un dispositif de saisie pour ajuster des valeurs de consigne et/ou des constantes et/ou des valeurs limites,
- qui influence le fonctionnement des composants connectés et
- qui régule également la température de sortie T_{W}.
